# FASCICULE DE BREVET EUROPEEN

(11) **EP 3 450 619 B1**
(45) Date de publication et mention de la délivrance du brevet: **13.05.2020**
(21) Numéro de dépôt: 18187152.6
(22) Date de dépôt: 02.08.2018
(51) Int. Cl.: D06F 75/24

(54) **FER À REPASSER COMPRENANT UN BOÎTIER, UN CORPS CHAUFFANT ET UNE PLATINE FONCTIONNELLE INTERPOSÉE ENTRE LE CORPS CHAUFFANT ET LE BOÎTIER**
BÜGELEISEN, DAS EIN GEHÄUSE, EINEN HEIZKÖRPER UND EINE ZWISCHEN DEM HEIZKÖRPER UND DEM GEHÄUSE EINGEBAUTE FUNKTIONELLE PLATINE UMFASST
IRON COMPRISING A HOUSING, A HEATING BODY AND A FUNCTIONAL PLATE INSERTED BETWEEN THE HEATING BODY AND THE HOUSING

(30) Priorité: 31.08.2017 FR 1758065
(43) Date de publication de la demande: 06.03.2019
(73) Titulaire: SEB S.A., 69130 Ecully (FR)
(72) Inventeur: ANDRADE, Anthony, 38200 St Sorlin de Vienne (FR); METAY, Cédric, 38270 Primarette (FR); LOPRETE, Stéphane, 38460 Verna (FR)
(74) Mandataire: Bourrières, Patrice

(56) Documents cités:
- EP-A1- 0 566 440
- EP-A1- 1 933 425
- GB-A- 2 158 105
- JP-A- H03 295 594
- JP-A- 2003 340 198

## Description

La présente invention se rapporte à un fer à repasser comprenant un boîtier, un corps chauffant et une platine fonctionnelle interposée entre le corps chauffant et le boîtier, le corps chauffant comprenant une résistance électrique munie à chacune de ses extrémités d'une borne de connexion.

GB 2 158 105 A divulgue un fer à repasser avec les caractéristique du préambule de la revendication 1.

Il est connu, de la demande de brevet FR2690173, un fer à repasser comprenant un boîtier, un corps chauffant et une platine fonctionnelle interposée entre le corps chauffant et le boîtier. Dans ce document, le corps chauffant comprend une résistance électrique munie à chacune de ses extrémités d'une borne de connexion qui est reliée par soudage au circuit d'alimentation électrique du fer à repasser. Toutefois, une telle opération de soudage est couteuse et complexifie l'opération d'assemblage du fer à repasser. De plus, la connexion de la platine par soudage complexifie également le service après-vente lorsqu'il est nécessaire de démonter la platine du corps chauffant pour effectuer une réparation.

Aussi, le but de la présente invention est de proposer un fer à repasser remédiant à ces inconvénients et notamment de proposer un fer à repasser offrant une plus grande flexibilité de construction, un assemblage simplifié et une plus grande facilité de réparation.

A cet effet, l'invention a pour objet un fer à repasser comprenant un boîtier, un corps chauffant et une platine fonctionnelle interposée entre le corps chauffant et le boîtier, le corps chauffant comprenant une résistance électrique munie à chacune de ses extrémités d'une borne de connexion, caractérisé en ce que les deux bornes de connexion constituent des fiches mâles qui sont engagées dans des connecteurs femelles portés par la platine lors de l'assemblage de la platine fonctionnelle sur le corps chauffant, les connecteurs femelles comportant un corps élastiquement déformable comprenant deux lames de contact s'étendant longitudinalement entre une extrémité proximale, au niveau de laquelle les deux lames sont reliées entre elles par un bras de liaison, et une extrémité distale où les deux lames ménagent entre elles une ouverture de passage pour la fiche mâle, la fiche mâle étant pincée entre les deux lames du connecteur femelle.

Un tel fer à repasser présente une construction qui permet la connexion automatique de la résistance chauffante avec les connecteurs femelles portés par la platine lors de la fixation de la platine sur le corps chauffant au cours de l'assemblage du fer à repasser. En particulier, lors de cet assemblage de la platine sur le corps chauffant, les fiches mâles de la résistance électrique s'engagent automatiquement dans les connecteurs femelles portés par la platine en écartant élastiquement les deux lames du connecteur femelle. Ainsi, les deux lames du connecteur femelle forment une pince qui serre la fiche mâle sous l'effet du rappel élastique du corps du connecteur femelle permettant de garantir une bonne liaison électrique entre les lames du connecteur femelle et la fiche mâle.

Selon une autre caractéristique de l'invention, les deux lames du connecteur s'écartent l'une de l'autre en se déplaçant essentiellement selon une direction transversale T lors de l'insertion de la fiche mâle entre les deux lames, le connecteur femelle étant disposé dans un logement de réception de la platine qui présente une forme adaptée pour permettre un débattement du connecteur femelle sur une course d'au moins un millimètre selon la direction transversale T.

Une telle caractéristique permet d'obtenir un centrage automatique du connecteur femelle sur la fiche mâle lors de l'assemblage de la platine fonctionnelle sur le corps chauffant. On améliore ainsi la fiabilité du contact électrique entre ces deux éléments.

De plus, une telle caractéristique permet de rattraper d'éventuels écarts de positionnement entre la fiche mâle et le connecteur lors de l'assemblage de la platine sur le corps chauffant, ces écarts de positionnement pouvant être liés à des dispersions dans la fabrication des différentes pièces.

Selon une autre caractéristique de l'invention, le logement de réception présente une forme permettant un pivotement du connecteur femelle autour d'un axe perpendiculaire au plan de la platine.

Une telle caractéristique permet de rattraper d'éventuels écarts de positionnement entre la fiche mâle et le connecteur liés à la présence d'une fiche mâle tordue, par exemple suite à un choc.

Selon une autre caractéristique de l'invention, le connecteur femelle comporte des parties plates disposées respectivement dans le prolongement du bras de liaison et aux extrémités distales des lames, les parties plates venant au contact de la platine et assurant l'immobilisation du connecteur femelle dans un plan perpendiculaire au plan de la platine.

Un tel connecteur femelle présente l'avantage d'être simple et économique à réaliser.

Selon une autre caractéristique de l'invention, les deux lames du connecteur femelle comportent une zone de contact qui vient au contact de la fiche mâle lorsque cette dernière est engagée dans le connecteur femelle, la zone de contact présentant une largeur inférieure à 3 mm et avantageusement une largeur inférieure à 2 mm.

Un tel connecteur femelle, avec des zones de contact de largeur réduite, présente l'avantage de pouvoir être connecté plus facilement avec une fiche mâle qui n'est pas disposée parallèlement au plan de fermeture de la pince formée par les lames du connecteur femelle.

Selon une autre caractéristique de l'invention, les zones de contact des deux lames sont disposées en regard l'une de l'autre et présentent la forme d'un bossage qui fait saillie sur la lame.

Un tel bossage présente l'avantage d'améliorer encore la capacité du connecteur femelle à se connecter correctement avec une fiche mâle lorsque cette dernière présente une inclinaison par rapport au plan de fermeture de la pince formée par les lames du connecteur femelle.

Selon une autre caractéristique de l'invention, le bossage présente une largeur de l'ordre de 1 mm.

Selon une autre caractéristique de l'invention, les zones de contact des deux lames sont décalées axialement l'une de l'autre.

Selon une autre caractéristique de l'invention, les lames du connecteur femelle sont réalisées en inox, inox nickelé, ou en laiton nickelé ou en acier nickelé.

Selon une autre caractéristique de l'invention, la platine forme un écran thermique entre le corps chauffant et le boîtier.

Une telle caractéristique permet de réduire la température du boîtier.

Selon une autre caractéristique de l'invention, la platine est réalisée en matériau plastique, et avantageusement en matériau thermoplastique de type PBT (Polytéréphtalate de butylène).

Une telle caractéristique permet de réaliser, à faible coût, une platine pouvant présenter des formes complexes.

Selon encore une autre caractéristique de l'invention, les connecteurs femelles comportent une borne prévue pour être reliée à une alimentation électrique.

Selon une autre caractéristique de l'invention, les connecteurs femelles sont reliés électriquement au circuit d'alimentation électrique du fer à repasser.

Selon une autre caractéristique de l'invention, la platine est fixée sur le corps chauffant.

Selon encore une autre caractéristique de l'invention, le corps chauffant comprend un fusible disposé sur le circuit d'alimentation de la résistance électrique pour couper l'alimentation de la résistance en cas de surchauffe du corps chauffant, le fusible étant disposé dans un logement formé sur la platine.

Selon une autre caractéristique de l'invention, le fusible repose sur un socle ménagé sur le corps chauffant.

Selon une autre caractéristique de l'invention, la platine comporte des éléments de maintien prenant place sous le fusible pour assurer le maintien du fusible dans le logement lorsque la platine est soulevée du corps chauffant.

Une telle caractéristique permet d'utiliser la platine comme pièce support du fusible lors de l'opération d'assemblage du fer à repasser.

L'invention concerne également un appareil de repassage comportant une base reliée par un conduit à un fer à repasser tel que précédemment décrit.

Selon encore une autre caractéristique avantageuse de l'invention, la base renferme une cuve pour la génération de vapeur sous pression et le conduit est un conduit d'acheminement de la vapeur.

Selon une autre caractéristique de l'invention, la base renferme un réservoir d'eau et le conduit est un conduit d'arrivée d'eau.

Selon encore une autre caractéristique de l'invention, le fer à repasser comprend un connecteur fluidique relié au conduit et le connecteur fluidique est supporté par la platine.

Une tel fer à repasser présente une construction qui permet également la connexion fluidique du conduit automatique de la résistance chauffante avec les connecteurs femelles portés par la platine lors de la fixation de la platine sur le corps chauffant au cours de l'assemblage du fer à repasser.

Selon une autre caractéristique de l'invention, le connecteur fluidique comprend une cavité ouverte à son extrémité inférieure dans laquelle est engagé un tube de raccordement porté par le corps chauffant,

Selon une autre caractéristique de l'invention, le connecteur fluidique comporte un joint qui est fixé dans la cavité et qui est interposé entre la surface interne de la cavité et la surface externe du tube de raccordement.

L'invention concerne également un procédé d'assemblage d'un fer à repasser tel que précédemment décrit dans lequel la connexion de la résistance électrique avec les connecteurs femelles portés par la platine est réalisée automatiquement lors de l'opération d'assemblage de la platine sur le corps chauffant.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un appareil de repassage équipé d'un fer à repasser selon un mode particulier de réalisation de l'invention ;
- la figure 2A est une vue en perspective d'un sous-ensemble corps chauffant/platine fonctionnelle équipant le fer à repasser de la figure 1 ;
- La figure 2B est une vue de détail, agrandie, d'un des logements de réception des connecteurs femelles illustré sur la figure 2A ;
- La figure 2C est une vue similaire à la figure 2B dans laquelle la platine fonctionnelle est représentée seule ;
- La figure 3 est une vue en perspective du connecteur femelle accouplé au connecteur mâle ;
- La figure 4 est une vue en perspective du connecteur femelle représenté seul ;
- La figure 5A est une vue en perspective éclatée du sous-ensemble de la figure 2A ;
- La figure 5B est une vue de détail, agrandie, du logement de réception du fusible illustré sur la figure 5A ;
- la figure 6 est une vue en coupe longitudinale du fusible disposé dans son logement lorsque la platine fonctionnelle est assemblée sur le corps chauffant ;
- la figure 7A est une autre vue en perspective éclatée du sous-ensemble de la figure 2A ;
- La figure 7B est une vue de détail, agrandie, du logement de réception du fusible illustré sur la figure 7A ;
- La figure 7C est une vue de détail, agrandie, du connecteur fluidique du conduit de vapeur illustré sur la figure 7A ;
- la figure 8 est une autre vue en perspective du connecteur fluidique ;
- La figure 9 est une vue de détail, en coupe, du sous-ensemble corps chauffant/platine fonctionnelle au niveau du connecteur fluidique ;
- La figure 10 est une vue en perspective éclatée de la platine fonctionnelle.
- La figure 11 est une vue de détail, en perspective, de la platine fonctionnelle au niveau du logement de réception du fusible ;
- Les figures 12 et 13 sont des vues en perspective de variantes de réalisation de connecteurs femelles pouvant équiper la platine fonctionnelle du fer à repasser selon l'invention.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "avant", "arrière" employés pour décrire le fer à repasser font référence à ce fer à repasser lorsqu'il repose à plat sur sa plaque de repassage.

La figure 1 représente un appareil de repassage comportant une base 1, un fer à repasser 2 et un cordon 3 reliant la base 1 et le fer à repasser 2, le cordon 3 renfermant un conduit 30 d'acheminement de vapeur, visible sur les figures 2A et 5A, et des fils électriques appartenant à un circuit d'alimentation électrique du fer à repasser 2.

Conformément à la figure 1, le fer à repasser 2 comporte un boîtier 6 en matière plastique qui intègre une poignée 60 de préhension qui se prolonge, vers l'arrière du fer à repasser 2, par deux branches latérales 21 formant un talon sur lequel le fer à repasser 2 peut reposer sensiblement verticalement. Le fer à repasser 2 comporte également une plaque de repassage 22 plane surmontée d'un corps chauffant 4 et d'une platine 5 fonctionnelle, représentés isolément sur la figure 2A, sur laquelle vient se fixer le boîtier 6.

La base 1 renferme, de manière connue en soi, une cuve pour la génération de vapeur sous pression, un réservoir d'eau et une pompe configurée pour alimenter le générateur de vapeur avec de l'eau en provenance du réservoir, la cuve comprenant une électrovanne commandée par une gâchette 60A disposée sous la poignée 60 du fer à repasser 2 et reliée au conduit 30 d'acheminement de la vapeur.

Le corps chauffant 4 est avantageusement constitué par une fonderie en aluminium dans laquelle est noyée une résistance électrique 40, blindée, d'une puissance de l'ordre de 800W, cintrée en forme de fer à cheval, l'alimentation de la résistance électrique 40 étant régulée au moyen d'un thermostat constitué par un capteur 50, de type CTN, porté par la platine 5 fonctionnelle, le capteur 50 venant au contact d'un plot 41, visible sur la figure 5A, intégré au corps chauffant 4.

Le corps chauffant 4 comporte une face inférieure plane, présentant une extrémité avant pointue et une extrémité arrière large et arrondie, sur laquelle est fixée la plaque de repassage 22. Le corps chauffant 4 présente une face supérieure comprenant une paroi périphérique 42 en saillie délimitant, de manière connue en soi, un circuit de distribution de vapeur fermé dans sa partie supérieure par une plaque de fermeture 43 comprenant une entrée de flux de vapeur 44 destinée à être mise en communication fluidique avec le conduit 30 d'acheminement de vapeur, le circuit de distribution débouchant sur des trous de sorties de vapeur 22A ménagés dans la plaque de repassage 22, visibles sur la figure 7A.

De manière préférentielle, le circuit de distribution de vapeur comprend un dispositif de retenu des condensats, non représenté sur les figures, ménagé sous un dôme 43A qui fait saillie sur la plaque de fermeture 43, le dispositif de retenu étant configuré pour retenir des gouttelettes d'eau entraînées par le flux de vapeur s'écoulant dans le circuit de distribution de vapeur et les vaporiser, ce dispositif de retenu étant semblable à celui décrit plus en détails dans la demande de brevet déposée sous le numéro de demande FR1656546 par la demanderesse.

La platine 5 s'étend au-dessus du corps chauffant 4 et forme ainsi un écran thermique entre le corps chauffant 4 et le boîtier 6, la platine 5 étant avantageusement réalisée dans un matériau thermoplastique de type PBT (Polytéréphtalate de butylène) et étant fixée sur le corps chauffant 4 au moyen d'une bride 51 disposée à l'avant du corps chauffant 4 et de deux vis 52 s'engageant dans des alésages taraudés pratiqués à l'arrière du corps chauffant 4.

Conformément à la figure 5A, la résistance électrique 40 du corps chauffant 4 comporte une borne de connexion 40A à chacune de ses extrémités longitudinales, cette borne de connexion 40A présentant la forme d'un clou rigide, d'un diamètre de l'ordre de 2 mm et d'une longueur de l'ordre de 12 mm, qui débouche obliquement sur la face supérieure dans la partie arrière du corps chauffant 4. Ces deux bornes de connexion constituent des fiches mâles 40A destinées à être connectées automatiquement à deux connecteurs femelles 7 portés par la platine 5 lors de l'assemblage de la platine 5 sur le corps chauffant 4, les deux connecteurs femelles 7 étant reliés au circuit d'alimentation électrique du fer à repasser 2.

Les deux connecteurs femelles 7 présentent avantageusement une construction identique, illustrée sur la figure 4, chaque connecteur femelle 7 comportant un corps élastiquement déformable réalisé dans un matériau conducteur d'électricité, le corps du connecteur femelle 7 étant avantageusement obtenu par un procédé de découpage puis pliage d'une tôle en acier inox, éventuellement nickelée ou d'une tôle de laiton nickelé ou d'acier nickelé.

Le corps du connecteur femelle 7 comprend avantageusement deux lames 70 de contact s'étendant en regard l'une de l'autre et sensiblement parallèlement l'une à l'autre. Les deux lames 70 s'étendent longitudinalement selon un axe vertical V entre une extrémité proximale, au niveau de laquelle les deux lames 70 sont reliées entre elles par un bras de liaison 71, et une extrémité distale où les lames 70 ménagent entre elles une ouverture de passage 72, l'extrémité distale des lames 70 se prolongeant avantageusement par une partie intermédiaire 73 repliée à 45° vers l'extérieur, puis par une partie terminale 74 plate s'étendant perpendiculairement aux lames 70 vers l'extérieur du connecteur femelle 7.

Conformément aux figures 3 et 4, les parties intermédiaires 73 du connecteur femelle 7 forment des parois de guidage qui convergent vers l'ouverture de passage 72 et facilitent l'insertion de la fiche mâle 40A de la résistance électrique 40 entre les deux lames 70 du connecteur selon l'axe vertical V lorsque le connecteur femelle 7 est amené verticalement au-dessus de la fiche mâle 40A, les deux lames 70 s'écartant alors selon une direction transversale T tout en enserrant la fiche mâle 40A sous l'effet de la déformation élastique du corps du connecteur.

De manière préférentielle, le corps du connecteur femelle 7 comporte également une partie latérale 75 plate supportant une borne 75A reliée à un fil électrique du circuit d'alimentation du fer à repasser 2, non représenté sur les figures, la partie latérale 75 plate étant reliée par une traverse 76 au bras de liaison 71 et comportant deux extrémités longitudinales qui débordent latéralement de la traverse 76.

Comme on peut le voir sur les figures 2B, 2C et 7B, la platine 5 comporte, pour chacun des connecteurs femelles 7, un logement de réception 55 qui présente une forme sensiblement complémentaire de celle du connecteur femelle 7, les parties terminales 74 plates du connecteur femelle 7 venant prendre place dans des cavités 53 ménagées sur la face inférieure de la platine 5 en prenant appui sur le fond de ces cavités 53, tandis que la partie latérale 75 plate vient prendre appui sur une surface 54 de la face supérieure de la platine 5 disposée en bordure du logement de réception 55.

Conformément à la figure 2B, la surface 54 comporte deux butées 54A qui viennent coopérer avec les extrémités de la partie latérale 75 plate pour immobiliser le connecteur femelle 7 selon l'axe longitudinal de la platine 5. Un espace 54B est ménagé entre les deux butées 54A pour le passage de la traverse 76, cet espace 54B étant largement supérieur à la largeur de la traverse 76 et les dimensions des cavités 53 étant largement supérieures aux parties terminales 74 plates du connecteur femelle 7 pour permettre un déplacement en translation du connecteur femelle 7 dans son logement de réception 55, selon la direction transversale T, sur plusieurs millimètres mais également un mouvement de rotation sur quelques degrés du connecteur femelle 7 autour de l'axe vertical V, perpendiculaire au plan de la platine 5.

De manière préférentielle, les lames 70 du connecteur femelle 7 comportent une zone de contact 70A qui présente la forme d'un bossage faisant saillie sur sensiblement toute la hauteur de la lame 70, ce bossage 70A permettant d'augmenter la capacité du connecteur femelle 7 à recevoir une fiche mâle 40A qui n'est pas parfaitement alignée avec l'axe longitudinal L du connecteur femelle 7.

A titre d'exemple, les lames 70 de contact présentent une largeur de l'ordre de 5 mm et une hauteur de l'ordre de 1 cm, le bossage 70A présentant la forme d'un grain de riz qui fait saillie sur une hauteur de l'ordre de 1 mm et présentant une largeur de l'ordre de 1 mm. Au repos, l'espace entre les deux lames 70 du connecteur femelle 7 est avantageusement inférieur à 0,7 mm afin d'assurer un serrage sous contrainte de la fiche mâle 40A.

Conformément aux figures 7A et 7B, la platine 5 supporte également un fusible 8 qui est destiné à couper le circuit d'alimentation du fer à repasser 2, et notamment l'alimentation de la résistance électrique 40, lorsque la température du corps chauffant 4 s'élève au-delà d'une température prédéterminée correspondant à la température du fusible 8.

De manière préférentielle, le fusible 8 est un fusible de type cartouche présentant un corps en forme de U et possédant les mêmes caractéristiques techniques que celui vendu sous la référence SF 184 par la société Nec Shott., ce fusible 8 étant disposé dans un logement 56 ménagé dans la partie arrière de la platine 5.

Le logement 56 présente la forme d'une ouverture traversante, visible sur la figure 10, et comporte deux pattes de maintien 56A s'étendant au niveau de la face inférieure de la platine 5 sur lesquelles les extrémités longitudinales du fusible 8 viennent reposer lorsque le fusible 8 est introduit dans le logement 56 par la face supérieure de la platine 5.

Comme cela est illustré sur la figure 11, le fusible 8 est maintenu dans le logement 56 au moyen d'une bride de fixation 57, réalisée en tôle pliée, qui est rapportée sur la face supérieure de la platine 5 et qui est fixée sur un puits de fixation 46 du corps chauffant 4, visible sur la figure 5A, au moyen d'une vis 57A. La bride de fixation 57 est avantageusement surmontée d'un cache 58 en matière plastique qui sert de pièce de maintien et de guidage de différents fils électriques nécessaires au fonctionnement de l'appareil.

De manière préférentielle, la bride de fixation 57 présente une languette 57B élastiquement déformable qui vient prendre appui sur le dessus du fusible 8 lorsque ce dernier est disposé dans le logement 56 et comporte deux bras latéraux 57C qui viennent enserrer les branches latérales du fusible 8 en forme de U de manière à maintenir ces dernières orientées vers le haut.

Conformément aux figures 5B et 6, le corps chauffant 4 comporte un socle 45 de réception du fusible 8 présentant la forme d'un demi cylindre, ouvert à son extrémité supérieure, porté par un plot 45A obtenu directement avec la fonderie en aluminium du corps chauffant 4, ce plot 45A faisant saillie à l'arrière de la paroi périphérique 42 délimitant le circuit de distribution de vapeur.

Ainsi, lorsque la platine 5 est fixée sur le corps chauffant 4, le fusible 8 porté par la platine 5 vient se positionner automatiquement sur le socle 45 ménagé sur le corps chauffant 4, la longueur de languette 57B de la bride de fixation 57 étant dimensionnée pour se déformer élastiquement en contraignant le fusible 8 contre le socle 45 lorsque la vis 57A est serrée de manière à optimiser le transfert thermique entre le fusible 8 et le corps chauffant 4 malgré les dispersions de fabrication.

De manière préférentielle, la platine 5 supporte également un connecteur fluidique 9 permettant de réaliser une liaison étanche entre le conduit 30 d'acheminement de vapeur, en provenance de la base 1, et l'entrée de flux de vapeur 44 ménagée sur la plaque de fermeture 43 du corps chauffant 4.

Comme on peut le voir sur les figures 5A et 7C à 10, l'entrée de flux de vapeur 44 est disposée au sommet d'un tube de raccordement 44A tronconique faisant saillie sur la plaque de fermeture 43 et le connecteur fluidique 9 comporte un corps comprenant une cavité 90 ouverte à son extrémité inférieure dans laquelle est engagé le tube de raccordement 44A, la cavité 90 comprenant une partie supérieure tronconique 90A communiquant avec un tube de raccordement 91 sur lequel est emmanché le conduit 30 d'acheminement de vapeur.

La cavité 90 comprend, sous la partie supérieure tronconique 90A, une partie cylindrique 90B recevant un joint 94 annulaire, à lèvres, et comprenant une extrémité inférieure ouverte par laquelle vient s'engager le tube de raccordement 44A. La cavité 90 présente, à la jonction entre la partie supérieure tronconique 90A et la partie cylindrique 90B, un épaulement contre lequel le joint 94 est appliqué, le joint 94 étant immobilisé contre cet épaulement au moyen d'une bague 95, de type circlips, qui est fixée dans la cavité 90 sous le joint 94, la bague 95 présentant avantageusement un bord inférieur chanfreiné qui converge vers l'intérieur de la cavité 90.

De manière préférentielle, la bague 95 est fixée dans la cavité 90 au moyen de deux ergots 95A portés par la bague 95, ces ergots 95A s'engageant dans deux ouvertures ménagées symétriquement dans la cavité 90, ces ouvertures débouchant dans des rainures 96 réalisées sur la périphérie du corps du connecteur fluidique 9.

Conformément aux figures 8 et 10, la partie externe du corps du connecteur fluidique 9 comporte, au voisinage du sommet de la partie cylindrique 90B de la cavité 90, une collerette 92 destinée à venir reposer en bordure d'une ouverture 59 circulaire ménagée dans la platine 5 et comprend deux oreilles 97 de verrouillage s'étendant radialement à la base du connecteur fluidique 9, destinées à s'engager dans deux encoches 59A ménagées en bordure de l'ouverture 59, puis à glisser sous la platine 5 par rotation du connecteur fluidique 9 sur un quart de tour pour réaliser une liaison de type baïonnette.

De manière préférentielle, le système de fixation du connecteur fluidique 9 est dimensionné pour autoriser un débattement radial du connecteur fluidique 9 d'au moins un millimètre dans le plan de la platine 5 afin de permettre un auto-centrage du connecteur sur le tube de raccordement 44A lors de l'assemblage de la platine 5 sur le corps chauffant 4.

A cet effet, la partie externe du connecteur fluidique 9, engagée dans l'ouverture 59 circulaire, présente un diamètre légèrement inférieur au diamètre de l'ouverture 59 circulaire. A titre d'exemple l'ouverture 59 circulaire pourra présenter un diamètre supérieur de l'ordre de 2 mm par rapport au diamètre du connecteur fluidique 9.

Le fer à repasser 2 ainsi réalisé présente l'avantage d'être équipé d'une platine 5 fonctionnelle formant un sous-ensemble qui supporte le circuit d'alimentation électrique de la résistance électrique 40 du corps chauffant 4, le fusible 8 de sécurité contre la surchauffe associée à ce circuit d'alimentation et le connecteur fluidique 9 permettant de relier le conduit 30 d'acheminement de la vapeur au circuit de distribution de vapeur ménagé dans le corps chauffant 4.

En particulier, cette platine 5 présente l'avantage de pouvoir être assemblée simplement sur le corps chauffant 4 en amenant cette dernière verticalement au-dessus du corps chauffant 4, par exemple de manière automatisée au moyen d'un robot, puis en rapprochant la platine 5 du corps chauffant 4 de manière à amener les fiches mâles 40A de la résistance électrique 40 en regard des connecteurs femelles 7 portées par la platine 5, le connecteur fluidique 9 en regard du tube de raccordement 44A et le fusible 8 en regard du socle 45 de réception.

Lors de cet assemblage, l'accostage de la platine 5 sur le corps chauffant 4 peut être effectué sans qu'un positionnement précis des pièces 7, 8, 9 sur la platine 5 soit nécessaire.

En effet, la forme du connecteur femelle 7 et sa fixation autorisent un débattement latéral du connecteur femelle 7 par rapport à l'axe longitudinal de la platine 5 qui va permettre un auto-centrage du connecteur femelle 7 sur la fiche mâle 40A même si cette dernière est décalée d'un peu plus d'un millimètre par rapport à la position idéalement requise. En particulier, du fait des tolérances de fabrication des corps chauffant 4, la position de la fiche mâle 40A des résistances électriques peut varier de plus ou moins 1 mm dans toutes les directions mais aussi angulairement.

Ainsi, la présence des bossages sur les zones de contact et la faculté du connecteur femelle 7 à pivoter légèrement sur lui-même dans son logement de réception 55, autour de l'axe vertical V, va permettre de garantir une connexion fiable des connecteurs femelle 7 sur les fiches mâles 40A même si ces dernières ne sont pas disposées parfaitement parallèlement à l'axe longitudinal du corps chauffant 4.

De même, le dispositif de maintien du fusible 8 sur la platine 5 permet également de simplifier l'assemblage du fer à repasser 2, le bon échange thermique entre le fusible 8 et le corps chauffant 4 étant garanti grâce à la mise sous contrainte du fusible 8 par la bride de fixation 57, un éventuel mauvais alignement du fusible 8 par rapport au socle 45 étant compensé par une déformation élastique de la bride de fixation 57, et notamment des deux bras latéraux 57C de cette dernière, qui contribue à augmenter encore la mise sous contrainte du fusible 8 sur le socle 45 et donc à optimiser le transfert thermique .

Enfin, le système de fixation du connecteur fluidique 9 sur la platine 5 présente l'avantage d'autoriser un débattement latéral du connecteur fluidique 9 sur plusieurs millimètres qui va permettre un auto-centrage du connecteur fluidique 9 sur le tube de raccordement 44A en cas de défaut d'alignement lors de l'accostage de la platine 5 sur le corps chauffant.

En particulier, la forme chanfreinée de la bague 95 et la forme tronconique du tube de raccordement 44A vont coopérer l'une avec l'autre pour réaliser le centrage automatique du connecteur fluidique 9 sur le tube de raccordement de manière à ce que le joint 94 assure une parfaite étanchéité de la liaison.

L'étanchéité ainsi réalisée, au moyen d'un joint à lèvres interposé entre la surface interne de la cavité 90 et la surface externe du tube de raccordement 44A, présente l'avantage de garantir l'étanchéité de la liaison sans qu'il soit nécessaire d'avoir une compression importante du joint 94. Il n'est ainsi pas nécessaire d'appliquer la platine fonctionnelle 5 contre le corps chauffant 4 avec une forte contrainte de compression au niveau du connecteur fluidique 9. De plus, l'étanchéité ainsi réalisée présente l'avantage d'être fiable et d'être peu sujette à une perte d'étanchéité dans le cas de forte pression de vapeur.

Le fer à repasser 2 ainsi réalisé permet donc d'optimiser le temps d'assemblage grâce à l'établissement simultané de la connexion électrique et de la connexion fluidique du corps chauffant 4 lors de la mise en place de la platine 5 fonctionnelle sur le corps chauffant 4, la platine 5 fonctionnelle présentant également l'avantage de constitué un écran thermique qui limite l'élévation de la température du boîtier 6 surmontant le corps chauffant 4.

Les figures 12 et 13 illustrent des variantes de réalisation des connecteurs femelles 7 pouvant équiper le fer à repasser 2 des figures 1 à 11.

La figure 12 illustre une première variante dans laquelle le connecteur femelle 7 se différencie de celui illustré à la figure 4 uniquement en ce que le corps du connecteur femelle 7 comporte une languette de connexion 77 présentant une largeur de 4,8 mm pour une épaisseur de 0,5 mm permettant de connecter un fil électrique muni d'une cosse femelle venant s'engager sur la languette de connexion. Une telle variante de réalisation permet d'effectuer un raccordement d'un fil électrique au connecteur femelle 7 au moyen d'une cosse standard lorsque ce dernier est réalisé dans un matériau non soudable, tel que par exemple du laiton nickelé.

La figure 13 illustre une deuxième variante de réalisation dans laquelle le corps du connecteur femelle 7 comporte une première lame de contact 701 et une deuxième lame de contact 702 disposées en vis-à-vis et reliées entre elles par un bras de liaison 71, la première lame de contact 701 comprenant une patte 701A, d'une largeur de l'ordre de 3 mm, présentant un face plane définissant une zone de contact et la deuxième lame de contact 702 comprenant deux pattes 702A, 702B parallèles, présentant chacune une largeur de l'ordre de 3 mm, ménageant entre elles un espace dans lequel est insérée la patte 701A de la première lame de contact 701. Dans cette variante de réalisation, le pliage du corps du connecteur femelle 7 est réalisé de telle sorte que la patte 701A de la première lame de contact 701 se trouve engagée entre les deux pattes 702A, 702B de la deuxième lame de contact 702 lorsque le connecteur femelle 7 est au repos, c'est-à-dire qu'il n'est pas engagé sur la fiche mâle. Une telle variante de réalisation permet d'augmenter les efforts de serrage des lames de contact 701, 702 sur la fiche mâle et donc d'améliorer encore la fiabilité de la connexion électrique dans le cas de température élevée. Dans cette variante de réalisation, la faible largeur des pattes 701A, 702A, 702B permet d'obtenir un bon contact avec la fiche mâle même si cette dernière est inclinée par rapport à l'axe longitudinal du connecteur femelle 7. Toutefois, tout comme pour le connecteur illustré sur la figure 4, la faculté du connecteur femelle 7 à recevoir une fiche mâle mal alignée pourra être encore améliorée en ajoutant un bossage sur les pattes.

Bien entendu, l'invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

Ainsi dans une variante de réalisation non représentée, l'ensemble de la vapeur diffusée au travers des trous de sortie de vapeur de la plaque de repassage pourra être produite dans une chambre de vaporisation ménagée dans le corps chauffant du fer à repasser, le connecteur fluidique porté par la platine fonctionnelle servant alors à raccorder hydrauliquement un orifice d'injection d'eau dans la chambre de vaporisation avec un conduit d'arrivée d'eau en provenance d'un réservoir porté par le boitier ou porté par une base séparée de ce dernier.

Ainsi dans une variante de réalisation non représentée, la platine fonctionnelle pourra être réalisée à partir d'une feuille d'acier découpée et surmoulée de matière plastique, l'utilisation d'une base métallique permettant de réaliser des bandes conductrices pour établir des connexions électriques directement dans la platine.

## Revendications

1. Fer à repasser (2) comprenant un boîtier (6), un corps chauffant (4) et une platine (5) fonctionnelle interposée entre le corps chauffant (4) et le boîtier (6), le corps chauffant (4) comprenant une résistance électrique (40) munie à chacune de ses extrémités d'une borne de connexion (40A), **caractérisé en ce que** les deux bornes de connexion constituent des fiches mâles (40A) qui sont engagées dans des connecteurs femelles (7) portés par la platine (5), les connecteurs femelles (7) comportant un corps élastiquement déformable comprenant deux lames (70 ; 701, 702) de contact s'étendant longitudinalement entre une extrémité proximale, au niveau de laquelle les deux lames (70 ; 701, 702) sont reliées entre elles par un bras de liaison (71), et une extrémité distale où les deux lames (70 ; 701, 702) ménagent entre elles une ouverture de passage (72) pour la fiche mâle (40A), la fiche mâle (40A) étant pincée entre les deux lames (70 ; 701, 702) de contact du connecteur femelle (7).

2. Fer à repasser (2) selon la revendication 1, **caractérisé en ce que** les deux lames (70 ; 701, 702) du connecteur s'écartent l'une de l'autre en se déplaçant essentiellement selon une direction transversale T lors de l'insertion de la fiche mâle (40A) entre les deux lames (70 ; 701, 702) et **en ce que** le connecteur femelle (7) est disposé dans un logement de réception (55) de la platine (5) qui présente une forme adaptée pour permettre un débattement du connecteur femelle (7) sur une course d'au moins un millimètre selon la direction transversale T.

3. Fer à repasser (2) selon l'une quelconque des revendications 1 à 2, **caractérisé en ce que** le logement de réception (55) présente une forme permettant un pivotement du connecteur femelle (7) autour d'un axe perpendiculaire au plan de la platine (5).

4. Fer à repasser (2) selon l'une quelconque des revendications 1 à 3, **caractérisé en ce que** le connecteur femelle (7) comporte des parties (74, 75) plates disposées respectivement dans le prolongement du bras de liaison (71) et aux extrémités distales des lames (70 ; 701, 702), les parties (74, 75) plates venant au contact de la platine (5) et assurant l'immobilisation du connecteur femelle (7) dans un plan perpendiculaire au plan de la platine (5).

5. Fer à repasser (2) selon l'une quelconque des revendications 1 à 4, **caractérisé en ce que** les deux lames (70 ; 701, 702) du connecteur femelle (7) comportent une zone de contact qui vient au contact de la fiche mâle (40A) lorsque cette dernière est engagée dans le connecteur femelle (7) et **en ce que** la zone de contact présente une largeur inférieure à 3 mm et avantageusement une largeur inférieure à 2 mm.

6. Fer à repasser (2) selon l'une quelconque des revendications 1 à 5, caractérisé les zones de contact des deux lames (70) sont disposées en regard l'une de l'autre et en ce que les zones de contact présentent la forme d'un bossage (70A) qui fait saillie sur la lame (70).

7. Fer à repasser (2) selon l'une quelconque des revendications 1 à 6, **caractérisé en ce que** les zones de contact des deux lames (701, 702) sont décalées axialement l'une de l'autre.

8. Fer à repasser (2) selon l'une quelconque des revendications 1 à 7, **caractérisé en ce que** la platine (5) forme un écran thermique entre le corps chauffant (4) et le boîtier (6).

9. Fer à repasser (2) selon l'une quelconque des revendications 1 à 8, **caractérisé en ce que** la platine (5) est réalisée en matériau plastique, et avantageusement en matériau thermoplastique de type PBT (Polytéréphtalate de butylène).

10. Fer à repasser (2) selon l'une quelconque des revendications 1 à 9, **caractérisé en ce que** le corps chauffant (4) comprend un fusible (8) disposé sur le circuit d'alimentation de la résistance électrique (40) pour couper l'alimentation de la résistance (40) en cas de surchauffe du corps chauffant (4), ledit fusible (8) étant disposé dans un logement (56) formé sur la platine (5) et reposant sur un socle (45) ménagé sur le corps chauffant (4), la platine (5) comportant des éléments de maintien (56A) prenant place sous le fusible (8) pour assurer le maintien du fusible (8) dans le logement (56) lorsque la platine (5) est soulevée du corps chauffant (4).

11. Appareil de repassage comportant une base (1) reliée par un conduit (30) à un fer à repasser (2), **caractérisé en ce que** le fer à repasser (2) est conforme à l'une des revendications 1 à 10.

12. Appareil de repassage selon la revendication 11, **caractérisé en ce que** la base (1) renferme une cuve pour la génération de vapeur sous pression et **en ce que** le conduit (30) est un conduit d'acheminement de la vapeur.

13. Appareil de repassage selon la revendication 12, **caractérisé en ce que** la base (1) renferme un réservoir d'eau et **en ce que** le conduit (30) est un conduit d'arrivée d'eau.

14. Appareil de repassage selon l'une quelconque des revendications 11 à 13, **caractérisé en ce que** le fer à repasser (2) comprend un connecteur fluidique (9) relié au conduit (30) et **en ce que** le connecteur fluidique (9) est supporté par la platine (5).

## Patentansprüche

1. Bügeleisen (2), umfassend ein Gehäuse (6), einen Heizkörper (4) und eine funktionelle Platte (5), die zwischen dem Heizkörper (4) und dem Gehäuse (6) angeordnet ist, wobei der Heizkörper (4) einen elektrischen Widerstand (40) umfasst, der an jedem seiner Enden mit einem Verbindungsanschluss (40A) versehen ist, **dadurch gekennzeichnet, dass** die beiden Verbindungsanschlüsse männliche Verbinder (40A) darstellen, die in von der Platte (5) getragene, weibliche Verbinder (7) eingreifen, wobei die weiblichen Verbinder (7) einen elastisch verformbaren Körper aufweisen, der zwei Kontaktblätter (70; 701, 702) umfasst, die sich in Längsrichtung zwischen einem proximalen Ende, an dem die beiden Blätter (70; 701, 702) durch einen Verbindungsarm (71) miteinander verbunden sind, und einem distalen Ende erstrecken, wo die beiden Blätter (70; 701, 702) zwischen sich eine Durchgangsöffnung (72) für den männlichen Verbinder (40A) vorweisen, wobei der männlichen Verbinder (40A) zwischen den beiden Kontaktblättern (70; 701, 702) des weiblichen Verbinders (7) eingeklemmt ist.

2. Bügeleisen (2) nach Anspruch 1, **dadurch gekennzeichnet, dass** sich die beiden Blätter (70; 701, 702) des Verbinders voneinander wegbewegen, indem sie sich während des Einführen des männlichen Verbinders (40A) im Wesentlichen in einer Querrichtung T zwischen den beiden Blättern (70; 701, 702) bewegen, und dass der weibliche Verbinder (7) in einem Aufnahmesitz (55) der Platte (5) angeordnet ist, der eine geeignete Form vorweist, um einen Ausschlag des weiblichen Verbinders (7) über eine Strecke von mindestens einem Millimeter in der Querrichtung T zu ermöglichen.

3. Bügeleisen (2) nach einem der Ansprüche 1 bis 2, **dadurch gekennzeichnet, dass** der Aufnahmesitz (55) eine Form vorweist, die ein Schwenken des weiblichen Verbinders (7) um eine Achse senkrecht zur Ebene der Platte (5) ermöglicht.

4. Bügeleisen (2) nach einem der Ansprüche 1 bis 3, **dadurch gekennzeichnet, dass** der weibliche Verbinder (7) flache Teile (74, 75) aufweist, die jeweils in der Verlängerung des Verbindungsarms (71) und bei distalen Enden der Schaufeln (70; 701, 702) angeordnet sind, wobei die flachen Teile (74, 75) mit der Platte (5) in Kontakt kommen und die Immobilisierung des weiblichen Verbinders (7) in einer Ebene senkrecht zu der Ebene der Platte (5) sicherstellen.

5. Bügeleisen (2) nach einem der Ansprüche 1 bis 4, **dadurch gekennzeichnet, dass** die beiden Blätter (70; 701, 702) des weiblichen Verbinders (7) eine Kontaktzone aufweisen, die mit dem männlichen Verbinder (40A) in Kontakt kommt, wenn dieser letztere in den weiblichen Verbinder (7) eingreift, und dass die Kontaktzone eine Breite von weniger als 3 mm und vorteilhafterweise eine Breite von weniger als 2 mm vorweist.

6. Bügeleisen (2) nach einem der Ansprüche 1 bis 5, **dadurch gekennzeichnet, dass** die Kontaktzonen der beiden Blätter (70) einander gegenüber angeordnet sind, und dass die Kontaktzonen die Form eines Nocken (70A) vorweisen, der über dem Blatt (70) herausragt.

7. Bügeleisen (2) nach einem der Ansprüche 1 bis 6, **dadurch gekennzeichnet, dass** die Kontaktzonen der beiden Blätter (701, 702) axial zueinander versetzt sind.

8. Bügeleisen (2) nach einem der Ansprüche 1 bis 7, **dadurch gekennzeichnet, dass** die Platte (5) einen Hitzeschild zwischen dem Heizkörper (4) und dem Gehäuse (6) bildet.

9. Bügeleisen (2) nach einem der Ansprüche 1 bis 8, **dadurch gekennzeichnet, dass** die Platte (5) aus Kunststoffmaterial und vorteilhafterweise aus thermoplastischem Material vom Typ PBT (Butylenpolyterephthalat) besteht.

10. Bügeleisen (2) nach einem der Ansprüche 1 bis 9, **dadurch gekennzeichnet, dass** der Heizkörper (4) eine Sicherung (8) umfasst, die auf dem Versorgungskreis des elektrischen Widerstands (40) angeordnet ist, um die Versorgung des Widerstands (40) im Falle einer Überhitzung des Heizkörpers (4) zu unterbrechen, wobei die Sicherung (8) in einem auf der Platte (5) ausgebildeten Sitz (56) angeordnet ist und auf einem Sockel (45) ruht, den der Heizkörper (4) vorweist, wobei die Platte (5) Halteelemente (56A) aufweist, die unter der Sicherung (8) platziert sind, um den Halt der Sicherung (8) in dem Sitz (56) sicherzustellen, wenn die Platte (5) von dem Heizkörper (4) abgehoben wird.

11. Bügelgerät mit einer Basis (1), die durch eine Leitung (30) mit einem Bügeleisen (2) verbunden ist, **dadurch gekennzeichnet, dass** das Bügeleisen (2) einem der Ansprüche 1 bis 10 entspricht.

12. Bügelvorrichtung nach Anspruch 11, **dadurch gekennzeichnet, dass** die Basis (1) einen Tank zur Erzeugung von Dampf unter Druck umschließt, und dass die Leitung (30) eine Leitung zur Förderung des Dampfs ist.

13. Bügelvorrichtung nach Anspruch 12, **dadurch gekennzeichnet, dass** die Basis (1) einen Wassertank umschließt, und dass die Leitung (30) eine Wassereinlassleitung ist.

14. Bügelgerät nach einem der Ansprüche 11 bis 13, **dadurch gekennzeichnet, dass** das Bügeleisen (2) einen mit der Leitung (30) verbundenen Fluidverbinder (9) umfasst, und dass der Fluidverbinder (9) von der Platte (5) getragen wird.

## Claims

1. Iron (2) comprising a box (6), a heating body (4) and a functional plate (5) inserted between the heating body (4) and the box (6), the heating body (4) comprising an electrical resistance (40) provided at each of its ends with a connection terminal (40A), **characterised in that** the two connection terminals constitute male plugs (40A) which are engaged in the female connectors (7) carried by the plate (5), the female connectors (7) comprising an elastically deformable body comprising two contact blades (70; 701, 702) extending longitudinally between one proximal end, at which level the two blades (70 ; 701, 702) are linked together by a liaison arm (71), and one distal end where the two blades (70 ; 701, 702) mutually arrange an opening space (72) for the male plug (40A), the male plug (40A) being pinched between the two contact blades (70 ; 701, 702) of the female connector (7).

2. Iron (2) according to claim 1, **characterised in that** the two blades (70 ; 701, 702) of the connector move away one from the other by moving essentially in a transversal direction T with the insertion of the male plug (40A) between the two blades (70 ; 701, 702) and **in that** the female connector (7) is arranged in a reception housing (55) of the plate (5) which has a shape adapted to enable displacement of the female connector (7) on a stroke of at least one millimetre in the transversal direction T.

3. Iron (2) according to any one of claims 1 to 2, **characterised in that** the reception housing (55) has a shape enabling pivoting of the female connector (7) around an axis perpendicular to the plane of the plate (5).

4. Iron (2) according to any one of claims 1 to 3, **characterised in that** the female connector (7) has flat parts (74, 75) arranged respectively in the extension of the liaison arm (71) and the distal ends of the blades (70 ; 701, 702), the flat parts (74, 75) coming into contact with the plate (5) and ensuring the immobilisation of the female connector (7) in a plane perpendicular to the plane of the plate (5).

5. Iron (2) according to any one of claims 1 to 4, **characterised in that** the two blades (70; 701, 702) of the female connector (7) has a contact area which comes into contact with the male plug (40A) when the latter is engaged in the female connector (7) and **in that** the contact area has a width of less than 3 mm and advantageously a width of less than 2 mm.

6. Iron (2) according to any one of claims 1 to 5, **characterised in that** the contact areas of the two blades (70) are arranged facing one another and **in that** the contact areas have the shape of a boss (70A) which makes a protrusion on the blade (70).

7. Iron (2) according to any one of claims 1 to 6, **characterised in that** the contact areas of the two blades (701, 702) are offset axially one from the other.

8. Iron (2) according to any one of claims 1 to 7, **characterised in that** the plate (5) forms a thermal screen between the heating body (4) and the box (6).

9. Iron (2) according to any one of claims 1 to 8, **characterised in that** the plate (5) is made of a plastic material, and advantageously a thermoplastic material like PBT (Polybutylene Terephthalate).

10. Iron (2) according to any one of claims 1 to 9, **characterised in that** the heating body (4) comprises a fuse (8) arranged on the power supply circuit of the electrical resistance (40) for cutting off the power supply of the resistance (40) in the case of overheating of the heating body (4), said fuse (8) being arranged in a housing (56) formed on the plate (5) and resting on a base (45) arranged on the heating body (4), the plate (5) comprising holding elements (56A) placed under the fuse (8) for holding the fuse (8) in the housing (56) when the plate (5) is raised from the heating body (4).

11. Ironing device comprising a base (1) linked by a duct (30) to an iron (2), **characterised in that** the iron (2) is in conformity with one of claims 1 to 10.

12. Ironing device according to claim 11, **characterised in that** the base (1) encloses a container for the generation of pressurised steam and **in that** the duct (30) is a steam conveying duct.

13. Ironing device according to claim 12, **characterised in that** the base (1) encloses a water tank and **in that** the duct (30) is a water inlet duct.

14. Ironing device according to any one of claims 11 to 13, **characterised in that** the iron (2) comprises a fluid connector (9) linked to the duct (30) and **in that** the fluid connector (9) is supported by the plate (5).
